# EUROPÄISCHE PATENTSCHRIFT

(11) **EP 1 283 798 B1**
(45) Veröffentlichungstag und Bekanntmachung des Hinweises auf die Patenterteilung: **10.12.2003**
(21) Anmeldenummer: 01951457.9
(22) Anmeldetag: 21.04.2001
(51) Int. Cl.: B65B 13/22, B65B 13/32

(54) **VORRICHTUNG ZUM SPANNEN UND VERSCHLIESSEN VON KUNSTSTOFF-UMREIFUNGSBÄNDERN**
DEVICE FOR TIGHTENING AND SEALING PLASTIC PACKAGING STRAPS
DISPOSITIF PERMETTANT DE TENDRE ET DE FERMER DES BANDES DE CERCLAGE EN MATIERE PLASTIQUE

(30) Priorität: 26.05.2000 DE 10026198
(43) Veröffentlichungstag der Anmeldung: 19.02.2003
(73) Patentinhaber: Cyklop GmbH, 50996 Köln (DE)
(72) Erfinder: SCHOLL, Detlef, 54347 Neumagen-Dhron (DE); ZEIMETZ, Leo, 64572 Büttelborn (DE); NOBER, Peter, 54597 Rommersheim (DE)
(74) Vertreter: Hennicke, Ernst Rüdiger
(86) Internationale Anmeldenummer: EP0104534
(87) Internationale Veröffentlichungsnummer: WO01089929

(56) Entgegenhaltungen:
- US-A- 5 632 851

## Beschreibung

Die Erfindung betrifft eine Vorrichtung zum Spannen und Verschließen von Kunststoff-Umreifungsbändern für Packstücke od.dgl., mit einem Gehäuse, einem sich in Gehäuselängsrichtung des Umreifungsbandes im Gehäuse erstreckenden, einseitig offenen und die gegenseitig zu verspannenden Bandenden des Umreifungsbandes aufnehmenden Bandkanal, der an seiner einen Seite von einer Spannplatte und an seiner anderen Seite von einem mit einer Profilierung versehenen Spannrad begrenzt ist, wobei das Spannrad und die Spannplatte relativ zueinander anstellbar sind.

Vorrichtungen dieser Art dienen dazu, die Bandenden von um Packstücke gelegten Kunststoffbändern gegeneinander zu verspannen und mittels einer Verschließvorrichtung fest miteinander zu verbinden, so daß anschließend die Packstücke sicher umreift sind. Hierzu werden die Bandenden des Kunststoff-Umreifungsbandes in den einseitig offenen Bandkanal so eingelegt, daß sie übereinander liegen. Anschließend werden Spannrad und Spannplatte relativ zueinander angestellt, so daß das eine Bandende sich fest an die Spannplatte und das andere Bandende an das Spannrad anlegt, das dann von Hand oder motorisch gedreht wird und das daran anliegende Bandende gegenüber dem von der Spannplatte fest gehaltenen Bandende spannt. Wenn die gewünschte Spannung erreicht ist, werden die Bandenden mittels einer Reibschweißeinrichtung oder anderen Verschlußeinrichtungen fest miteinander verbunden.

Um eine möglichst feste Verspannung des Umreifungsbandes zu erreichen, ist es erforderlich, einen möglichst hohen Reibbeiwert zwischen den Kunststoff-Bandenden und der Spannplatte einerseits und dem Spannrad andererseits zu gewährleisten. Hierzu ist im Stand der Technik zumindest das Spannrad mit einer Profilierung versehen worden, die aus beispielsweise diagonal über die Umfangsfläche des Spannrades verlaufenden Rillen besteht, in die sich beim Anstellen von Spannrad und Spannplatte zueinander das Kunststoffmaterial des einen Bandendes eindrückt und somit besser als von einem glatten Spannrad gehalten und gespannt wird. Allen bekannten Profilierungen haftet jedoch der gemeinsame Nachteil an, daß sie sich schnell mit Kunststoffmaterial zusetzen, das von dem entsprechenden Bandende dann abgerieben wird, wenn die Haftreibung zwischen Spannrad und Kunststoffband überschritten wird und das Spannrad auf dem Kunststoffband durchdreht. Die für das Spannen erforderliche Reibung kann mit einem solchen, mit Kunststoffmaterial zugesetzten Spannrad nachfolgend dann nicht mehr erreicht werden; darüber wird das Kunststoffband infolge des von dem durchdrehenden Spannrad abgehobenen Abriebes geschwächt und es kann dazu kommen, daß das Umreifungsband in der Nähe seiner Verschlußstelle unerwünschterweise reißt.

Ausserdem ist aus der US 5 632 851 A eine Vorrichtung gemäss dem Oberbegriff des Anspruchs 1 bekannt.

Aufgabe der Erfindung ist es, eine Vorrichtung der eingangs genannten Art zu schaffen, mit der es möglich ist, eine sehr hohe Spannkraft auf das Band auszuüben, ohne das Band dabei durch übermäßigen Abrieb zu beschädigen.

Diese Aufgabe wird mit der Erfindung dadurch gelöst, daß die Quer-Profilrillen eine geringere Nuttiefe als die Umfangs-Profilrillen aufweisen. Dabei haben die Profilrillen vorzugsweise eine V-oder trapezförmige Querschnittsform, die sich zum radial innenliegenden Rillengrund verjüngt. Insbesondere hat es sich als vorteilhaft erwiesen, wenn die Umfangs-Profilrillen eine V-förmige und die Quer-Profilrillen eine trapezförmige, sich zum radial innenliegenden Rillengrund verjüngende Querschnittsform haben.

In vorteilhafter Weise bilden die Umfangs- und/oder Querprofilrillen somit zwischen sich etwa pyramidenförmige, spitze Spannzähne, die schon bei geringer Andruckkraft leicht in das zu spannende Bandende eindringen können und dieses somit praktisch formschlüssig erfassen und spannen können. Die schon bei geringer Andruckkraft zwischen Spannrad und Spannplatte großen, übertragbaren Zugkräfte ermöglichen ein festes Verspannen der Bandenden gegeneinander, ohne daß es zum Durchdrehen des Spannrades auf dem entsprechenden Bandende kommt, so daß auch kein Kunststoffmaterial von dem Bandende abgetragen wird, das bei den bislang bekannten Vorrichtungen infolge der beim Durchrutschen des Spannrades auf dem Bandende auftretenden Reibungswärme erweicht und sich in die Profilierung setzt, aus der es nach dem Abkühlen und Erhärten nur mit großer Schwierigkeit wieder entfernt werden konnte.

Die geringere Tiefe der Quer-Prdfilrillen gegenüber den Umfangs-Profilrillen stellt sicher, daß die Spannzähne nicht unten aus dem am Spannrad anliegenden Bandende austreten und in das andere Bandende einfassen können. Hierzu haben die Quer-Profilrillen vorzugsweise eine Nuttiefe, die kleiner ist als die Dicke des dünnsten, zu verarbeitenden Umreifungsbandes.

Besonders vorteilhaft ist es, wenn der von den Rillenwänden der Profilrillen eingeschlossene Spitzenwinkel der Spannzähne kleiner ist als 60°, insbesondere zwischen 35 und 45° liegt, denn mit einem derart kleinen Spitzenwinkel wird ein vollständiges Eindringen der Spannzähne in das Band schon mit sehr geringer Andruckkraft erreicht. Die Nuttiefe der Umfangs-Profilrillen beträgt vorzugsweise das 1,5- bis 3-fache der Nuttiefe der Quer-Profilrillen. Die Nuttiefe der Querprofilrillen kann beispielsweise zwischen 0,2 und 0,4 mm und die Nuttiefe der Umfangs-Profilrillen zwischen 0, 6 und 1 mm betragen.

Eine besonders vorteilhafte Ausgestaltung ergibt sich, wenn auch die Spannplatte mit in Längsrichtung des Bandkanals verlaufenden Haltezähnen versehen ist, die in der Spannstellung von Spannplatte und Spannrad bei nicht eingelegtem Band ein Stück weit in die Umfangs-Profilrillen einfassen. Die Haltezähne der Spannplatte und die Umfangs-Profilrillen des Spannrades sind also dann miteinander leicht verschränkt, wodurch mit noch geringeren Andruckkräften zwischen Spannplatte und Spannrad gearbeitet werden kann, um die gewünschten, hohen Zugkräfte in die Bandenden einzuleiten und diese sehr fest gegeneinander zu verspannen.

Vorzugsweise ist die Vorrichtung mit einem das Spannrad in der Spannstellung relativ zur Spannplatte in Axialrichtung des Spannrades führenden Verriegelungsmechanismus versehen, der beispielsweise im wesentlichen aus einem von der Spannplatte aufragenden, in eine in Umfangsrichtung umlaufende Führungsnut in dem Spannrad eingreifenden Führungsfinger besteht. Mit dem Verriegelungsmechanismus wird sichergestellt, daß das schwimmend gelagerte Spannrad immer exakt die korrekte, axiale Lage relativ zur Spannplatte einnimmt und die Spannzähne des Spannrades nicht mit den Haltezähnen der Spannplatte kollidieren können, sondern sauber in die zwischen den Haltezähnen ausgebildeten Rillen einfassen. Besonders vorteilhaft es ist, wenn der Führungsfinger in der Spannstellung bei nicht eingelegtem Band mit seinem freien Ende am Führungsnutboden der Führungsnut anliegt, so daß die Spannzähne des Spannrades auch bei nicht eingelegtem Band nicht in unmittelbaren Kontakt mit der Spannplatte kommen können, was andernfalls zu Beschädigungen führen könnte. Um ein leichtes, sicheres Einfassen des Führungsfingers in die Führungsnut zu gewährleisten, bildet diese vorzugsweise in ihrem radial außen liegenden Bereich eine Zentrierführung für den Führungsfinger.

Die erfindungsgemäße Anordnung von Quer-Profilrillen und Umfangs-Profilrillen unterschiedlicher Tiefe ermöglicht in besonders vorteilhafter Weiterbildung der Erfindung auch die Verwendung einer dem Spannrad zugeordneten Reinigungseinrichtung für die Profilrillen. Diese besteht vorzugsweise im wesentlichen aus einem Reinigungsklotz mit Reinigungszähnen, die in die Umfangs-Profilrillen einfassen. Bei Drehung des Spannrades schälen die Reinigungszähne Verunreinigungen aus den Umfangs-Profilrillen heraus, wobei eine besonders gründliche Reinigung dadurch erreicht werden kann, daß die Reinigungszähne mit ihren Zahnspitzen bis zum Nutgrund der Umfangs-Profilrillen reichen. Überraschenderweise hat sich dabei auch gezeigt, daß Verunreinigungen in den Quer-Profilrillen problemlos mit ausgetragen werden, da diese im allgemeinen an den Kunststoff- oder sonstigen Partikeln anhaften, die sich in den Umfangs-Profilrillen festgesetzt haben. Insbesondere bei trapezförmiger Ausgestaltung der Quer-Profilrillen werden die darin sich festsetzenden Schmutzpartikel beim Auskratzen der Umfangs-Profilrillen mit der Reinigungsvorrichtung problemlos wieder entfernt.

Die Reinigungseinrichtung kann unter Wirkung einer Andruckfeder gegen das Spannrad angestellt sein und dieses somit permanent säubern; es ist aber auch möglich, die Reinigungseinrichtung nur bei Bedarf oder in regelmäßigen Zeitabständen zu betätigen. Eine besonders vorteilhafte Ausgestaltung ergibt sich, wenn der Reinigungsklotz etwa keilförmig ausgestaltet ist und sich mit einer freien Keilkante an das Spannrad anlegt, wodurch die ungehinderte Abfuhr der aus den Rillen entferten Schmutzpartikel sicher gewährleistet wird. Ganz besonders vorteilhaft ist es, wenn der Reinigungsklotz aus einem weichen Metall, insbesondere einer Messinglegierung besteht, was zu einem selbstschärfenden Effekt führt, wenn der Reinigungsklotz gegen das Spannrad gedrückt wird. Die in die Umfangs-Profilrillen einfassenden Reinigungszähne werden dadurch optimal an deren Form angepasst und kratzen die Profilrillen sicher vollständig aus.

Weitere Merkmale und Vorteile der Erfindung ergeben sich aus der nachfolgenden Beschreibung und der Zeichnung, worin eine bevorzugte Ausführungsform der Erfindung anhand eines Beispiels näher erläutert wird. Es zeigt:
**Fig. 1** eine erfindungsgemäße Vorrichtung zum Spannen und Verschließen von Kunststoff-Umreifungsbändern in einer Seitenansicht, wobei das Gehäuse der Vorrichtung lediglich angedeutet ist;
**Fig. 2** einen Schnitt durch das Spannrad und die Spannplatte der in Fig. 1 dargestellten Vorrichtung im Bereich des Bandkanals bei nicht eingelegtem Umreifungsband;
**Fig. 3** den Gegenstand der Fig. 2 mit eingelegtem Umreifungsband; und
**Fig. 4** eine Einzelheit des Spannrades im Bereich des mit diesem zusammenwirkenden Reinigungsklotzes in einem vergrößerten Ausschnitt IV nach **Fig. 1.**

Die in Fig. 1 dargestellte Vorrichtung 10, deren Gehäuse 11 aus Gründen der übersichtlicheren Darstellung strichpunktiert angedeutet ist, dient zum Spannen und Verschließen eines Kunststoff-Umreifungsbandes 12, das um ein Packstück 13 od.dgl. gelegt werden soll.

Hierzu weist die Vorrichtung 10 einen sich in Längsrichtung des Umreifungsbandes 12 im Gehäuse erstreckenden, einseitig offenen Bandkanal 14 auf, der an seiner Unterseite 15 von einer Spannplatte 16 und an seiner Oberseite 17 von einem Spannrad 18 begrenzt wird und in den die beiden Bandenden 19,20 des Umreifungsbandes 12 von der offenen Längsseite her eingelegt sind, wie dies an sich bekannt ist. Zum Spannen der Bandenden 19,20 gegeneinander kann das Spannrad 18 mit einem Exzentertrieb 21 in nicht näher erläuterter Weise gegen die feststehenden Spannplatte 16 von oben angestellt werden, so daß die beiden Bandenden 19,20 zwischen Spannplatte 16 und Spannrad 18 eingeklemmt werden, woraufhin der Antrieb 22 für das Spannrad betätigt wird, das dann das obere Bandende 19 nach hinten in die Vorrichtung 10, in der Zeichnung nach rechts, zieht, während das untere Bandende 20 in seiner Lage von der Spannplatte 16 gehalten wird. Wenn die gewünschte Spannung im Umreifungsband 12 erreicht ist, wird die in Längsrichtung des Umreifungsbandes hinter dem Spannrad angeordnete Reibschweißeinrichtung 23 betätigt, die in bekannter Weise das obere Bandende 19 quer zur Bandlängsrichtung mit hoher Geschwindigkeit über das untere Bandnende reibt und damit eine feste Schweißverbindung der beiden Bandenden erzeugt.

Um auch bei geringen Andruckkräften zwischen Spannrad und Spannplatte und den dazwischen liegenden Bandenden eine hohe Spannung in dem Umreifungsband 12 zu erreichen, ist das Spannrad 18 an seinem Umfang 24 mit einer Profilierung 25 versehen, deren Ausgestaltung in den Fig. 2 bis 4 erkennbar ist. Die Profilierung 25 besteht aus ersten, in Achsrichtung 26 des Spannrades 18 verlaufenden Quer-Profilrillen 27 und aus zweiten, rechtwinklig hierzu in Umfangsrichtung 28 verlaufenden Umfangs-Profilrillen 29, die eine größere Nuttiefe T als die Quer-Profilrillen haben. Bei dem dargestellten Ausführungsbeispiel beträgt die Nuttiefe T der Umfangs-Profilrillen etwa 0,7 mm, während die Nuttiefe t der Quer-Profilrillen lediglich bei 0,3 mm liegt. Die Fig. 2 bis 4 lassen ferner erkennen, daß die Umfangs-Profilrillen eine etwa V-förmige Querschnittsform haben und dicht beieinander liegen, während die Quer-Profilrillen im Schnitt trapezförmig ausgebildet sind. Die neben- bzw. hintereinander Umfangs- und Quer-Profilrillen 27,29 bilden zwischen sich etwa pyramidenförmige, spitze Spannzähne 30, deren von den Rillenwänden 31 der Profilrillen 27,29 eingeschlossene Spitzenwinkel α eta 40° beträgt.

Wie aus Fig. 3 gut erkennbar ist, drücken sich die Spannzähne 30 leicht bis zur Tiefe t der Quer-Profilrillen 27 in das obere Bandende 19 ein und sorgen so schon bei einer geringer Andruckkraft des Spannrades für eine praktisch formschlüssige Verbindung zwischen dessen Profilierung 25 und dem oberen Bandende. Die maximale Eindringtiefe, die von der Nuttiefe t der Quer-Profilrillen bestimmt wird, stellt sicher, daß die Spannzähne 30 an der Unterseite des oberen Bandendes 19 nicht wieder austreten, da die Dicke D des Umreifungsbandes regelmäßig mehr als 0, 3 mm beträgt. Somit kann es auch nicht dazu kommen, daß die Spannzähne 30 des Spannrades durch das obere Bandende hindurch in das untere Bandende hineingedrückt werden, was ein Verspannen der beiden Teile gegeneinander unmöglich machen würde.

Wie sich aus den Zeichnungen weiter ergibt, ist die Spannplatte 16 mit in Längsrichtung des Bandkanals 14 verlaufenden Haltezähnen 32 versehen, die in der Spannstellung von Spannplatte 16 und Spannrad 18 bei nicht eingelegtem Band wie in Fig. 2 dargestellt ein Stück weit in die Umfangs-Profilrillen 29 einfassen. Die Haltezähne 32 sorgen dafür, daß auch das untere Bandende 20 beim Spannvorgang im Bandkanal fest gehalten wird, indem sich die Haltezähne 32 von unten in das untere Bandende eindrücken, wie dies die Spannzähne 30 des Spannrades 18 von der Oberseite im oberen Bandende 19 tun. Die besondere Anordnung der Haltezähne und der Spannzähne relativ zueinander, bei der die Haltezähne in die Umfangs-Profilrillen und entsprechend die Spannzähne in die zwischen den Haltezähnen ausgebildeten Halterillen 33 ein Stück weit hineinragen, wenn zwischen Spannplatte und Spannrad kein Umreifungsband eingelegt ist, gewährleistet eine höchst mögliche, auf die Bandenden ausgeübte Zugkraft bei schon geringen Andruckkräften zwischen Spannrad und Spannplatte. Da sich die Spannzähne bzw. die Haltezähne schon unter geringem Andruck fest in die Bandenden von oben bzw. unten eindrücken, kommt es auch bei großen Spannkräften nicht zu einem Durchdrehen des Spannrades an der Oberseite des oberen Bandendes bzw. einem Durchziehen des unteren Bandendes über die Spannplatte, so daß die Bandenden beim Spannen nicht beschädigt werden und beim Spannen kein oder nur sehr wenig Abrieb erzeugt wird, der die Profilrillen bzw. die Halterillen zusetzen könnte.

Um die Profilrillen 27,29 auch von diesem wenigen Abrieb bzw. anderen in das Gerät gelangten Schmutzpartikeln freizuhalten, ist die Vorrichtung 10 oberhalb des Bandkanals 14 mit einer Reinigungseinrichtung 34 für das Spannrad 18 versehen, die im wesentlichen aus einem etwa keilförmigen Reinigungsklotz 35 besteht, der an seiner freien, vorderen Keilkante 36 mit Reinigungszähnen 37 versehen ist, die in die Umfangs-Profilrillen 29 einfassen. Dabei ist die Anordnung so getroffen, daß die Reinigungszähne 37 mit ihren Zahnspitzen 38 bis zum Nutgrund 39 der Umfangs-Profilrillen reichen.

Der Reinigungsklotz 35 ist an einer Achse 40 schwenkbar gelagert und wird von einer Andruckfeder 41 mit seiner freien Keilkante 36 an das Spannrad 18 angedrückt, wobei sich die Reinigungszähne mit ihren Zahnspitzen fest in die Umfangs-Profilrillen 29 eindrücken und bei Drehung des Spannrades die in den Umfangs-Profilrillen angesammelten Verunreinigungen auskratzen. Es hat sich gezeigt, daß dabei auch die Verunreinigungen mit ausgetragen werden, die sich in den Quer-Profilrillen 27 angesammelt haben, da diese Rillen nur eine geringere Nuttiefe haben und darüber hinaus die trapezförmige Form der Profilrillen ein festes Anbacken von Verunreinigungen darin gut verhindert. Der Reinigungsklotz besteht aus einem weicheren Metall als das Spannrad 18 bzw. dessen Spannzähne, im vorliegenden Ausführungsbeispiel aus Messing, so daß seine Reinigungszähne 37 bei Drehung des Spannrades ständig nachgeschliffen werden und immer exakt und ohne Spiel in die Umfangs-Profilrillen einfassen und diese dadurch auch sicher vollständig auskratzen.

Indem die Spannzähne 30 des Spannrades 18 bei nicht in den Bandkanal eingelegtem Umreifungsband ein Stück weit in die Halterillen 33 einfassen, wie dies in Fig. 2 dargstellt ist, werden auch die Halterillen von etwa sich darin ansammelnden Verunreinigungen befreit, wenn das Spannrad bei nicht eingelegtem Umreifungsband gedreht wird. Um zu verhindern, daß die Spannzähne und die Haltezähne hierbei miteinander kollidieren bzw. um zu vermeiden, daß die Spitzen der Spannzähne 30 den Nutgrund der Halterillen 33 berühren und dadurch beschädigt werden können, weist die Vorrichtung 10 einen das Spannrad 18 in der Spannstellung relativ zur Spannplatte in Axialrichtung 26 des Spannrades führenden Verriegelungsmechanismus 42 auf, der im wesentlichen aus einem von der Spannplatte 16 aufragenden Führungsfinger 43 besteht, der in eine in Umfangsrichtung 28 umlaufenden Führungsnut 44 im Spannrad 18 eingreift. Die Anordnung ist dabei so getroffen, daß der Führungsfinger 43 in der Spannstellung von Spannrad und Spannplatte bei nicht im Bandkanal eingelegtem Umreifungsband mit seinem freien Ende 45 ab Führungsnutboden 46 anliegt, wobei die Spitzen der Spannzähne 30 zwar noch zwischen die Haltezähne 32 einfassen, aber in einem ausreichend großen Abstand vom Nutgrund der Halterillen 33 gehalten werden. Die Führungsnut 44 geht in.ihrem radial außenliegenden Bereich unter Bildung eines Radius R in die Umfangsfläche des Spannrades 18 über und bildet so eine Zentrierführung 47 für den Führungsfinger 43, die sicherstellt, daß das schwimmend gelagerte Spannrad beim Anstellen gegen Spannplatte mit seiner Führungsnut 44 immer exakt in Eingriff mit dem Führungsfinger 43 gelangt.

## Patentansprüche

1. Vorrichtung zum Spannen und Verschließen von Kunststoff-Umreifungsbändern für Packstücke od.dgl., mit einem Gehäuse, einem sich in Längsrichtung des Umreifungsbandes im Gehäuse erstrekkenden, einseitig offenen und die gegenseitig zu verspannenden Bandenden des Umreifungsbandes aufnehmenden Bandkanal, der an seiner einen Seite von einer Spannplatte und an seiner anderen Seite von einem mit einer Profilierung versehenen Spannrad begrenzt ist, wobei das Spannrad und die Spannplatte relativ zueinander anstellbar sind, wobei die Profilierung aus ersten, etwa in Achsrichtung des Spannrades verlaufenden Quer-Profilrillen und aus zweiten, in Umfangsrichtung verlaufenden Umfangs-Profilrillen besteht, **dadurch gekennzeichnet, daß** die Quer-Profilrillen (27) eine geringere Nuttiefe (t) als die Umfangs-Profilrillen (29) aufweisen.

2. Vorrichtung nach Anspruch 1, **dadurch gekennzeichnet, daß** die Umfangs-Profilrillen (29) und/oder die Quer-Profilrillen (27) eine etwa V- oder trapezförmige Querschnittsform haben, die sich zum radial innenliegenden Rillengrund (39) verjüngt.

3. Vorrichtung nach Anspruch 1 oder 2, **dadurch gekennzeichnet, daß** die Umfangs-Profilrillen (29) eine V-förmige und die Quer-Profilrillen (27) eine trapezförmige, sich zum radial innenliegenden Rillengrund (37) verjüngende Querschnittsform haben.

4. Vorrichtung nach einem der Ansprüche 1 bis 3, **dadurch gekennzeichnet, daß** die Umfangs- und/oder Quer-Profilrillen (29 bzw. 27) zwischen sich etwa pyramidenförmige, spitze Spannzähne (30) bilden.

5. Vorrichtung nach einem der Ansprüche 1 bis 4, **dadurch gekennzeichnet, daß** die Quer-Profilrillen (27) eine Nuttiefe (t) haben, die kleiner ist als die Dicke (D) des dünnsten, zu verarbeitenden Umreifungsbandes (12).

6. Vorrichtung nach einem der Ansprüche 1 bis 5, **dadurch gekennzeichnet, daß** der von den Rillenwänden (31) der Profilrillen (27,29) eingeschlossene Spitzenwinkel (α) der Spannzähne (30) kleiner ist als 60°.

7. Vorrichtung nach Anspruch 6, **dadurch gekennzeichnet, daß** der Spitzenwinkel (α) zwischen 35° und 45° beträgt.

8. Vorrichtung nach einem der Ansprüche 1 bis 7, **dadurch gekennzeichnet, daß** die Nuttiefe (T) der Umfangs-Profilrillen (29) das 1,5- bis 3fache der Nuttiefe (t) der Quer-Profilrillen (27) beträgt.

9. Vorrichtung nach einem der Ansprüche 1 bis 8, **dadurch gekennzeichnet, daß** die Nuttiefe (t) der Quer-Profilrillen (27) zwischen 0,2 und 0,4 mm und die Nuttiefe (T) der Umfangs-Profilrillen (29) zwischen 0,6 und 1 mm beträgt.

10. Vorrichtung nach einem der Ansprüche 1 bis 9, **dadurch gekennzeichnet, daß** die Spannplatte (16) mit in Längsrichtung des Bandkanals (14) verlaufenden Haltezähnen (32) versehen ist, die in der Spannstellung von Spannplatte (16) und Spannrad (18) bei nichteingelegtem Band ein Stück weit in die Umfangs-Profilrillen (29) einfassen.

11. Vorrichtung nach einem der Ansprüche 1 bis 10 **gekennzeichnet durch** einen das Spannrad (18) in der Spannstellung relativ zur Spannplatte (16) in Axialrichtung (26) des Spannrades führenden Verriegelungsmechanismus (42).

12. Vorrichtung nach Anspruch 11, **dadurch gekennzeichnet, daß** der Verriegelungsmechanismus (42) im wesentlichen aus einem von der Spannplatte (16) aufragenden, in eine in Umfangsrichtung (28) umlaufende Führungsnut (44) in dem Spannrad (18) eingreifenden Führungsfinger (43) besteht.

13. Vorrichtung nach Anspruch 12, **dadurch gekennzeichnet, daß** der Führungsfinger (43) in der Spannstellung bei nicht eingelegtem Band mit seinem freien Ende (45) am Führungsnutboden (46) der Führungsnut (44) anliegt.

14. Vorrichtung nach einem der Ansprüche 12 oder 13, **dadurch gekennzeichnet, daß** die Führungsnut (44) in ihrem radial außen liegenden Bereich eine Zentrierführung (47) für den Führungsfinder (43) bildet.

15. Vorrichtung nach einem der Ansprüche 1 bis 14 **gekennzeichnet durch** eine dem Spannrad (18) zugeordnete Reinigungseinrichtung (34) für die Profilrillen (27,29).

16. Vorrichtung nach Anspruch 15, **dadurch gekennzeichnet, daß** die Reinigungseinrichtung (34) im wesentlichen aus einem Reiningungsklotz (35) mit Reinigungszähnen (37) besteht, die in die Umfangs-Profilrillen (29) einfassen.

17. Vorrichtung nach Anspruch 16, **dadurch gekennzeichnet, daß** die Reinigungszähne (37) mit ihren Zahnspitzen (38) bis zum Nutgrund (39) der Umfangs-Profilrillen (29) reichen.

18. Vorrichtung nach einem der Ansprüche 15 bis 17, **dadurch gekennzeichnet, daß** die Reinigungseinrichtung (34) unter Wirkung einer Andruckfeder (41) gegen das Spannrad (18) angestellt ist.

19. Vorrichtung nach einem der Ansprüche 16 bis 18, **dadurch gekennzeichnet, daß** der Reinigungsklotz (35) etwa keilförmig ausgestaltet ist und sich mit seiner freien Keilkante (36) an das Spannrad (18) anlegt.

20. Vorrichtung nach einem der Ansprüche 16 bis 19, **dadurch gekennzeichnet, daß** der Reinigungsklotz (35) aus einem weichen Metall, insbesondere einer Messinglegierung besteht.

## Claims

1. Device for tightening and sealing plastic strapping bands for packages or the like, having a housing, a band channel extending in the longitudinal direction of the strapping band in the housing, which is open on one side and which receives the opposed band ends of the strapping band which are to be tensioned mutually, which channel is limited on one side by a tensioning plate and on the other side by a tensioning wheel provided with a profiling, whereby the tensioning wheel and the tensioning plate can be abutted relatively to one another, whereby the profiling consists of first transverse profile grooves running approximately in the axial direction of the tensioning wheel and of second circumferential profile grooves running in the circumferential direction, **characterised in that** the transverse profile grooves (27) comprise a smaller slot depth (t) than the circumferential profile grooves (29).

2. Device according to claim 1, **characterised in that** the circumferential profile grooves (29) and/or the transverse profile grooves (27) have an approximately V-shaped or trapezoidal cross section which tapers towards the groove base lying radially inwards.

3. Device according to claim 1 or 2, **characterised in that** the circumferential profile grooves (29) have a V-shaped cross section, and the transverse profile grooves (27) have a trapezoidal cross section which tapers towards the groove base (37) lying radially inwards.

4. Device according to one of claims 1 to 3, **characterised in that** the circumferential and/or transverse profile grooves (29 or 27) form approximately pyramidal pointed tensioning teeth (30) between each other.

5. Device according to one of claims 1 to 4, **characterised in that** the transverse profile grooves (27) have a slot depth which is smaller than the thickness (D) of the thinnest strapping band (12) to be processed.

6. Device according to one of claims 1 to 5, **characterised in that** the tip angle (α) of the tensioning teeth which is enclosed by the groove walls (31) of the profile grooves (27,29) of the tensioning teeth (30) is smaller than 60°.

7. Device according to claim 6, **characterised in that** the tip angle (α) is between 35° and 45°.

8. Device according to one of claims 1 to 7, **characterised in that** the slot depth (T) of the circumferential profile grooves (29) is about 1.5 to 3 times of the slot depth (t) of the transverse profile grooves (27).

9. Device according to one of claims 1 to 8, **characterised in that** the slot depth (t) of the transverse profile grooves (27) is between 0.2 and 0.4 mm and the slot depth (T) of the circumferential profile grooves (29) is between 0.6 and 1 mm.

10. Device according to one of claims 1 to 9, **characterised in that** the tensioning plate (16) is provided with holding teeth (32) running in the longitudinal direction of the band channel (14) which engage the into the circumferential profile grooves (29) in the tensioning position of the tensioning plate (16) and the tensioning wheel (18) a bit.

11. Device according to one of claims 1 to 10, **characterised by** a sealing mechanism (42) guiding the tensioning wheel (18) in the tensioning position relative to the tensioning plate (16) in the axial direction (26) of the tensioning wheel.

12. Device according to claim 11, **characterised in that** the sealing mechanism (42) essentially consists of a guide finger (43) projecting from the tensioning plate (16), engaging a circulating guide groove (44) in the tensioning wheel (18) in the circumferential direction (28).

13. Device according to claim 12, **characterised in that** the guide finger (43) abuts the guide groove base (46) of the guide groove (44) with its free end (45) in the tensioning position when the band is not inserted.

14. Device according to one of claims 12 or 13, **characterised in that** the guide groove (44) forms a centring guide (47) for the guide finger (43) in its radial outward region.

15. Device according to one of claims 1 to 14, **characterised by** a cleansing device (34) assigned to the tensioning wheel (18) for the profile grooves (27,29).

16. Device according to claim 15, **characterised in that** the cleansing device (34) essentially consists of a cleansing block (35) having cleansing teeth (37) which engage the circumferential profile grooves (29).

17. Device according to claim 16, **characterised in that** the cleansing teeth (37) reach the bottom of the groove (39) of the circumferential profile grooves (29).

18. Device according to one of claims 15 to 17, **characterised in that** the cleansing device (34) abuts the tensioning wheel (18) under the action of a pressure spring (41).

19. Device according to one of claims 16 to 18, **characterised in that** the cleansing block (35) is approximately wedge-shaped and abuts the tensioning wheel (18) with its free wedge edge (36).

20. Device according to one of claims 16 to 19, **characterised in that** the cleansing block (35) consists of a soft material, in particular of brass alloy.

## Revendications

1. Dispositif pour tendre et fermer des bandes de cerclage en matière plastique pour paquets ou similaires, comportant un boîtier, un canal de bande s'étendant dans le boîtier dans la direction longitudinale de la bande de cerclage, ouvert d'un côté et recevant les extrémités à serrer l'une contre l'autre de la bande de cerclage, lequel canal est limité sur l'un de ses côtés par une plaque de tension et sur son autre côté par une roue de tension pourvue d'un profilage, la roue de tension et la plaque de tension pouvant être ajustées l'une par rapport à l'autre, le profilage étant constitué de premières gorges profilées transversales s'étendant approximativement dans la direction axiale de la roue de tension, et de deuxièmes gorges profilées périphériques s'étendant dans la direction périphérique, **caractérisé en ce que** les gorges profilées transversales (27) présentent une profondeur de rainure (t) inférieure aux gorges profilées périphériques (29).

2. Dispositif selon la revendication 1, **caractérisé en ce que** les gorges profilées périphériques (29) et/ou les gorges profilées transversales (27) ont une forme de section approximativement en V ou en trapèze qui se rétrécit vers le fond de gorge (39) situé radialement à l'intérieur.

3. Dispositif selon la revendication 1 ou 2, **caractérisé en ce que** les gorges profilées périphériques (29) ont une forme en V et les gorges profilées transversales (27) une forme de section transversale en trapèze, se rétrécissant vers le fond de gorge (37) situé radialement à l'intérieur.

4. Dispositif selon l'une des revendications 1 à 3, **caractérisé en ce que** les gorges profilées périphériques et/ou transversales (29 ou 27) forment entre elles des dents de tension (30) pointues, approximativement de forme pyramidale.

5. Dispositif selon l'une des revendications 1 à 4, **caractérisé en ce que** les gorges profilées transversales (27) ont une profondeur de rainure (t) qui est inférieure à l'épaisseur (D) de la bande de cerclage (12) la plus mince à traiter.

6. Dispositif selon l'une des revendications 1 à 5, **caractérisé en ce que** l'angle au sommet (α), formé par les parois (31) des gorges profilées (29, 27), des dents de tension (30), est inférieur à 60°.

7. Dispositif selon la revendication 6, **caractérisé en ce que** l'angle au sommet (α) est compris entre 35° et 45°.

8. Dispositif selon l'une des revendications 1 à 7, **caractérisé en ce que** la profondeur de rainure (T) des gorges profilées périphériques (29) est de 1, 5 à 3 fois la profondeur de rainure (t) des gorges profilées transversales (27).

9. Dispositif selon l'une des revendications 1 à 8, **caractérisé en ce que** la profondeur de rainure (t) des gorges profilées transversales (27) est comprise entre 0,2 et 0,4 mm et la profondeur de rainure (T) des gorges profilées périphériques (29) entre 0,6 et 1 mm.

10. Dispositif selon l'une des revendications 1 à 9, **caractérisé en ce que** la plaque de tension (16) est pourvue de dents de maintien (32) s'étendant dans la direction longitudinale du canal de bande (14), lesquelles s'engagent un peu dans les gorges profilées périphériques (29) en position tendue de la plaque de tension (16) et de la roue de tension (18), lorsque la bande n'est pas mise en place.

11. Dispositif selon l'une des revendications 1 à 10, **caractérisé par** un mécanisme de verrouillage (42) guidant la roue de tension (18) en position de tension par rapport à la plaque de tension (16) dans la direction axiale (26) de la roue de tension.

12. Dispositif selon la revendication 1, **caractérisé en ce que** le mécanisme de verrouillage (42) est essentiellement constitué d'un doigt de guidage (43) faisant saillie de la plaque de tension (16), s'engageant dans une rainure de guidage (47) s'étendant dans la direction périphérique (28), de la roue de tension (18).

13. Dispositif selon la revendication 12, **caractérisé en ce que** le doigt de guidage (43) s'applique, en position de tension et lorsque la bande n'est pas mise en place, par son extrémité libre (45), contre le fond (46) de la rainure de guidage (44).

14. Dispositif selon l'une des revendications 12 ou 13, **caractérisé en ce que** la rainure de guidage (44) forme, dans sa zone située radialement à l'extérieur, un guide de centrage (47) pour le doigt de guidage (43).

15. Dispositif selon l'une des revendications 1 à 14, **caractérisé par** un dispositif de nettoyage (34), associé à la roue de tension (18), pour les gorges profilées (27, 29).

16. Dispositif selon la revendication 15, **caractérisé en ce que** le dispositif de nettoyage (34) est essentiellement constitué d'un bloc de nettoyage (35) avec dents de nettoyage (37) qui s'engagent dans les gorges profilées périphériques (29).

17. Dispositif selon la revendication 16, **caractérisé en ce que** les dents de nettoyage (37) s'étendent par leurs pointes (38) jusqu'au fond de rainure (39) des gorges profilées périphériques (29).

18. Dispositif selon l'une des revendications 15 à 17, **caractérisé en ce que** le dispositif de nettoyage (34) est ajusté contre la roue de tension (18) par action d'un ressort de pression (41).

19. Dispositif selon l'une des revendications 16 à 18, **caractérisé en ce que** le bloc de nettoyage (35) a une forme approximativement en coin et s'applique par son bord de coin libre (36) contre la roue de tension (18).

20. Dispositif selon l'une des revendications 16 à 19, **caractérisé en ce que** le bloc de nettoyage (37) est constitué d'un métal mou, en particulier d'un alliage de laiton.
